# EUROPÄISCHE PATENTANMELDUNG

(11) **EP 1 031 305 A2**
(43) Veröffentlichungstag der Anmeldung: **30.08.2000**
(21) Anmeldenummer: 00103788.6
(22) Anmeldetag: 23.02.2000
(51) Int. Cl.: A47F 7/02

(54) **Präsentationskörper für Schmuck**

(30) Priorität: 25.02.1999 DE 19908245
(71) Anmelder: FRIEDRICH KLING GmbH, D-75217 Birkenfeld (DE)
(72) Erfinder: Bächthold, Markus, 75217 Birkenfeld (DE)
(74) Vertreter: Jeck, Anton, Dipl.-Ing.

(57) **Zusammenfassung**

Die Erfindung betrifft eine Präsentationsvorrichtung für Schmuck- oder Gebrauchsgegenstände, insbesondere Ringe (2), mit einem Bodenkörper (3) und mindestens einem den Gegenstand am Bodenkörper (3) festhaltenden Haltekörper (1), wobei der Bodenkörper (13) mindestens eine Ausnehmung (15) aufweist, in die der Haltekörper (1) einsteckbar ist. Der Haltekörper (1) weist zwei Schenkel (4, 5) auf, die an ihren einen Enden gelenkig miteinander verbunden, zu einem Steckkörper, insbesondere Stöpsel, zusammenlegbar und in einem Endbereich mit einer ersten Kammer zur Halterung des Gegenstands (2) versehen sind. Der zusammengelegte Haltekörper (1) ist in der Ausnehmung (15) einklemmbar.

## Beschreibung

Die Erfindung betrifft eine Präsentationsvorrichtung für Schmuck- oder Gebrauchsgegenstände, insbesondere Ringe, gemäß dem Oberbegriff des Anspruchs 1.

Derartige Präsentationsvorrichtungen sind durch die DE-U1-77 35 301 und die EP-A1-0 069 432 bekannt. Bei diesen Präsentationsvorrichtungen besteht jeder Haltekörper aus einem am Bodenkörper befestigbaren Federbügel, der mit Abstand parallel zur Oberfläche des Bodenkörpers verläuft und hinter den ein Ring einklemmbar ist. Ein am Ring befestigbares Preisschild kann dabei in eine im Bodenkörper vorgesehene Ausnehmung aufgenommen werden.

Werden solche Präsentationsvorrichtungen als Verkaufstabletts verwendet, so können die Ringe vom Kunden sehr leicht vom Haltekörper abgezogen werden, so daß die Gefahr einer unbemerkten Entwendung besteht.

Aus der US-A-5 720 498 und der EP-B1-0 265 423 sind Präsentationsvorrichtungen nach dem Oberbegriff des Anspruchs 1 bekannt.

Bei der US-A-5 720 498 hat das als Präsentationsvorrichtung dienende Tablett Schlitze, in die lange, kartenartige Streifen einsteckbar sind. Am oberen Streifenende befindet sich ein durch Finger gebildetes Auflager für einen Ring, der mittels einer am Streifen anklebbaren Klammer am Streifen gehalten wird. In der Nähe des Auflagers ist am Streifen ein verstärktes Schulterteil angeordnet, das ein Durchrutschen durch eine untere Schicht des Tabletts verhindern soll.

Für die Anbringung der Ringe im Präsentationstablett sind somit in nachteiliger Weise jeweils zwei Haltekörperteile nötig, die auch noch miteinander verklebt werden müssen. Außerdem sollen die Streifen in die Schlitze leicht einführbar sein, damit sind sie aber zusammen mit den Ringen auch leicht zu entwenden. Ein weiterer Nachteil ist die große Länge der Streifen, die ein großes Gehäuse für das Tablett erforderlich macht.

Bei der EP-B1-0 265 423 hat das als Präsentationsvorrichtung dienende Tablett Ausnehmungen, in die jeweils eine Kreuzspange zum Halten von Schmuckstücken einsetzbar ist. Die Spange ist mit zwei Schenkeln versehen, die an ihren freien Enden Löcher aufweist. Diese Löcher fluchten mit im Bereich der Ausnehmungen angeordneten Löchern im Tablett, so daß die Spangen mittels einer durch solche Löcher geführten Arretierungsvorrichtung, eines Schiebeelements, arretierbar sind.

Die als Haltekörper verwendeten Spangen sind jedoch kompliziert aufgebaut und nicht einfach herzustellen. Ein weiterer Nachteil besteht darin, daß die Spangen im nicht arretierten Zustand zusammen mit den Ringen leicht abgezogen werden können.

Durch das DE-GM 1 842 605 ist ferner eine Kartusche mit einem in dieser einsteckbaren bzw. einklebbaren Kunststoff-Haltekörper für Schmuckstücke bekannt. Der Haltekörper besteht aus einem Haltezapfen und einem Befestigungsfuß. Der Haltezapfen hat einen Schlitz, in den das Schmuckstück einsteckbar und einklemmbar ist.

Schließlich ist durch die US-A-3 197 166 ein Stahlbügel bekannt, auf dem ein Schmuckstück mittels eines magnetischen Haltekörpers gehalten wird. Dieser Haltekörper besteht aus zwei Schenkeln, die an ihren einen Enden gelenkig miteinander verbunden und mit einer Kammer zur Halterung des Schmuckstücks versehen sind.

Ausgehend vom dem obigen Stand der Technik liegt der Erfindung die Aufgabe zugrunde, die gattungsgemäße Präsentationsvorrichtung ohne unangemessenen konstruktiven Aufwand so weiterzubilden, daß die Entfernung von Schmuck- oder Gebrauchsgegenständen erschwert wird.

Die gestellte Aufgabe wird ducht die Merkmale des Anspruchs 1 gelöst.

Man erkennt, daß die Erfindung jedenfalls dann verwirklicht ist, wenn es sich um einen Bodenkörper mit mindestens einer Ausnehmung bzw. einem Vorsprung handelt, der mit einem den Gebrauchsgegenstand festhaltenden Haltekörper betrieblich, vorzugsweise kraft- und/oder formschlüssig, verbindbar ist. Das Loslösen des Gebrauchsgegenstandes, insbesondere eines Ringes, vom Bodenkörper sowie dem Haltekörper ist folglich mit gewissem Kraftaufwand verbunden und daher kaum unauffällig durchführbar.

Weitere zweckmäßige und vorteilhafte Maßnahmen der Erfindung gehen aus den Unteransprüchen hervor.

Gemäß einer weiteren Ausbildung der Erfindung genügt es aber, die erste Kammer in demjenigen Endbereich des Haltekörpers anzuordnen, der geöffnet werden kann. Der Haltekörper umschließt dann einen Teil des Gegenstands
zangenartig und der Gegenstand kann nach dem Ausstöpseln des Haltekörpers nach vorn entnommen werden. Dadurch ist die Entnahme für das Verkaufspersonal vereinfacht.

Gemäß einer weiteren Ausbildung der Erfindung ist die erste Kammer mittels zweier den Kammerboden bildender, gegeneinander gerichteter Federzungen gebildet. Diese Federzungen tragen zur Erzielung einer aufrechten Lage eines festgehaltenen Rings bei.

Gemäß einer einfachen weiteren Ausbildung der Erfindung sind die beiden Schenkel des Haltekörpers so ausgebildet, daß sie unterhalb der ersten Kammer einen Längsschlitz zur Aufnahme des Preisschilds freilassen.

Gemäß einer weiteren Ausbildung der Erfindung bilden die beiden Schenkel unterhalb der ersten Kammer eine zweite Kammer zur Aufnahme des Preisschilds. Dadurch kann die Länge des Haltekörpers verringert werden.

Eine weitere Ausbildung der Erfindung sieht vor, daß die zweite Kammer kreisförmig ausgebildet ist und daß im oberen Bereich der zweiten Kammer Führungsnasen zur Führung des Preisschilds angeordnet sind. Damit läßt sich das Preisschild einfacher in der zweiten Kammer unterbringen.

Gemäß einer weiteren Ausbildung der Erfindung weist der Haltekörper Mittel zur Arretierung im Bodenkörper auf. Diese Mittel können in einfacher und bevorzugter Weise aus Nuten bestehen, in die beispielsweise Arretierungsstangen einführbar sind.

Gemäß einer weiteren Ausbildung der Erfindung weist der Haltekörper im Bereich der ersten Kammer Außenanschläge zum Anschlag am Bodenkörper auf. Dadurch wird die Einstecktiefe des Haltekörpers in einfacher Weise beschränkt.

Gemäß einer weiteren Ausbildung der Erfindung sind die Außenschmalseiten der Schenkel im Bereich der ersten Kammer gerundet, so daß die Sichtseite des Haltekörpers glatt und formschön erscheint.

Eine einfache weitere Ausbildung der Erfindung sieht vor, daß der Haltekörper aus Kunststoff besteht und die Gelenkstelle der beiden Schenkel durch ein Filmscharnier gebildet ist.

Die Erfindung wird nun anhand von Ausführungsbeispielen näher erläutert. Es zeigen:
- Fig. 1: einen Haltekörper zum Halten eines Schmuck- oder Gebrauchsgegenstands in Stirnansicht,
- Fig. 2: perspektische Ansichten eines Rings mit Preisschild, dem Haltekörper gemäß Fig. 1 und eines Bodenkörpers zur Darstellung der Montageabfolge,
- Fig. 3: eine perspektivische Ansicht ähnlich der Fig. 2 mit eingesetztem Ring und Haltekörper im Bodenkörper,
- Fig. 4: eine perspektivische Ansicht einer zweiten Ausführung eines Haltekörpers,
- Fig. 5: eine Stirnansicht einer dritten Ausführung eines Haltekörpers,
- Fig. 6: eine Stirnansicht einer vierten Ausführung eines Haltekörpers und
- Fig. 7: eine perspektivische Ansicht einer Armbanduhr, eines Bodenkörpers und eines in diesen eingesetzten und die Armbanduhr haltenden Haltekörpers.

In den Figuren 1 und 2 ist mit 1 ein Haltekörper für einen Schmuck- oder Gebrauchsgegenstand, hier beispielsweise einen Ring 2, bezeichnet, der unter Klemmwirkung in einen beliebig gestaltbaren Bodenkörper 3 eingesetzt werden kann.

Der Haltekörper 1 besteht aus Kunststoff oder Holz und weist zwei Schenkel 4, 5 auf, die an ihren unteren Enden gelenkig mittels eines Filmscharniers 6 miteinander verbunden sind. Die beiden Schenkel 4, 5 sind zu einem Stöpsel zusammenlegbar und ergänzen sich an den oberen Enden zu einem halbrunden Kopf 7, der an den Außenschmalseiten mit Außenanschlägen 8, 9 versehen ist. Im Kopfbereich, das ist hier derjenige Endbereich des Haltekörpers 1, der geöffnet werden kann, ist eine erste Kammer 10 ausgebildet, deren Boden durch zwei entgegengerichtete Federzungen 11, 12 gebildet ist. Diese Federzungen und die Schenkel 4, 5 lassen einen Schlitz 13 frei, in dem ein am Ring 2 befestigbares Preisschild 14 Platz findet. Dieser Schlitz 13 ist dann zweckmäßig, wenn das Preisschild eine nicht zu vernachlässigende Stärke hat. Wie Fig. 2 zeigt, können die Schenkel 4, 5 auseinandergeklappt und der Ring 2 und das Preisschild 14 in den Haltekörper 1 eingeführt werden. Nach dem Schließen der beiden Schenkel 4, 5 umgreifen diese einen Teil des Rings 2. Der Ring 2 und das Preisschild 14 sind dann im Haltekörper 1 fest aufgenommen, wobei die Federzungen 11, 12 gegen den Ring 2 drücken und diesen aufrechthalten.

Der Bodenkörper 3 weist eine Ausnehmung 15 auf, die auch zwei seitliche Schlitze 16 umfaßt. Die Ausnehmung 15 ist so an den Haltekörper 1 angepaßt, daß dieser im Preßsitz in dieser Ausnehmung aufgenommen werden kann. Der Haltekörper 1 wird nach Fig. 3 so weit in die Ausnehmung 15 eingestöpselt, bis die Außenanschläge 8, 9 auf der Oberfläche 17 des Bodenkörpers 3 anschlagen. Die Schlitze 16 dienen dabei zur Aufnahme eines möglicherweise breiteren Preisschilds 14. Damit ist eine unbemerkte Entnahme des Rings 2 aus dem Bodenkörper 3 erschwert.

Der Bodenkörper 3 besteht vorzugsweise ebenfalls aus Kunststoff, so daß er und der Halteköper 1 in jeweils einem Arbeitsgang einfach im Spritzgießverfahren herstellbar ist. Die beiden Spritzteile sind farblich unterschiedlich gestaltbar.

Die in Fig. 4 dargestellte, zweite Ausführungsform des Haltekörpers 1 zeigt gegenüber der der Fig. 1 eine verkürzte Form. Anstelle der Schlitzes 13 ist eine zweite, kreisförmige Kammer 21 unterhalb der ersten Kammer 10 angeordnet; die Kammer 21 wird durch die Schenkel 4', 5' gebildet. Im oberen Bereich der zweiten Kammer 21 sind gegenüber der Symmetrieachse des Haltekörpers 20 versetzte Führungsnasen 22, 23 vorgesehen, die zur Führung des Preisschilds dienen. Das Preisschild wird dabei in der Rundung der zweiten Kammer 21 geführt. Mit solchen Haltekörpern 20 kann beispielsweise ein Schmucktablett eine niedrige Bauhöhe aufweisen.

Die in Fig. 5 dargestellte dritte Ausführungsform des Haltekörpers 30 ist ähnlich wie die der Fig. 1 aufgebaut, doch ist hier das Filmscharnier 6' am Kopf 7 angeordnet und die Schenkel 4'', 5'' sind an ihren dem Kopf 7 gegenüberliegenden Enden 31, 32 aufklappbar. Ein Gegenstand, beispielsweise ein Ring 2, wird dann von unten in den aufgeklappten Haltekörper 30 eingeführt. Ein Schlitz, wie der Schlitz 13 in Fig. 1, zwischen den Schenkeln 4'', 5'' braucht dann nicht vorgesehen zu werden, wenn das Preisschild nur Folienstärke hat.

Die Schenkel 4'', 5'' des Haltekörpers 30 weisen an ihren Außenschmalseiten jeweils eine Nut 33 bzw. 34 auf, die zur Arretierung des Haltekörpers 30 im Bodenkörper 3 dienen. Beispielsweise können Arretierungsstangen in diesen Nuten 33, 34 geführt werden.

Die in Fig. 6 dargestellte vierte Ausführungsform des Haltekörpers 40 ist ähnlich wie die der Fig. 5 aufgebaut, jedoch mit verkürzten Schenkeln 4''', 5''' für kurze Preisschilder versehen.

Die Fig. 7 zeigt ein Beispiel zum Halten eines Gebrauchsgegenstands, nämlich einer Armbanduhr 50, auf einem längsgestreckten Bodenkörper 3' mittels des Haltekörpers 1 der Fig. 1 (oder 20 der Fig. 4). Dabei wird eine Armbandschlaufe 51 der Armbanduhr 50 vom Haltekörper 1 festgehalten.

## Patentansprüche

1. Präsentationsvorrichtung für Schmuck- oder Gebrauchsgegenstände, insbesondere Ringe (2), mit einem Bodenkörper (3) und mindestens einem den Gegenstand am Bodenkörper (3) festhaltenden Haltekörper (1), wobei der Bodenkörper (3) mindestens eine Ausnehmung (15) aufweist, in die der Haltekörper (1) einsteckbar ist,
dadurch gekennzeichnet,
daß der Haltekörper (1, 20, 30, 40) Schenkel (4, 5; 4', 5'; 4'', 5'', 4''', 5''') aufweist, die an ihren einen Enden gelenkig miteinander verbindbar, zu einem Steckkörper, insbesondere Stöpsel, zusammenlegbar und in einem Endbereich mit einer ersten Kammer (10) zur Halterung des Gegenstands (2, 50) versehen sind, und daß der zusammengelegte Haltekörper (1, 20, 30, 40) in der Ausnehmung (15) einklemmbar ist.

2. Präsentationsvorrichtung nach Anspruch 1 mit zwei Schenkeln,
dadurch gekennzeichnet,
daß die erste Kammer (10) an den Verbindungsbereich (6') der beiden Schenkel (4'', 5'') anschließt.

3. Präsentationsvorrichtung nach Anspruch 1 oder 2,
dadurch gekennzeichnet,
daß die erste Kammer (10) in demjenigen Endbereich des Haltekörpers (1, 20) angeordnet ist, der geöffnet werden kann.

4. Präsentationsvorrichtung nach Anspruch 2 oder 3,
dadurch gekennzeichnet,
daß die erste Kammer (10) mittels zweier den Kammerboden bildenden, gegeneinander gerichteten Federzungen (11, 12) gebildet ist.

5. Präsentationsvorrichtung nach einem der Ansprüche 1 bis 4, wobei Mittel zur Aufnahme eines am Gegenstand befestigbaren Preisschilds vorgesehen sind,
dadurch gekennzeichnet,
daß die beiden Schenkel (4, 5) unterhalb der ersten Kammer (10) einen Längsschlitz (13) zur Aufnahme des Preisschilds (14) freilassen.

6. Präsentationsvorrichtung nach einem der Ansprüche 1 bis 5,
dadurch gekennzeichnet,
daß die beiden Schenkel (4', 5') unterhalb der ersten Kammer (10) eine zweite Kammer (21) zur Aufnahme des Preisschilds (14) bilden.

7. Präsentationsvorrichtung nach Anspruch 6,
dadurch gekennzeichnet,
daß die zweite Kammer (21) kreisförmig ausgebildet ist und daß im oberen Bereich der zweiten Kammer (21) Führungsnasen (22, 23) zur Führung des Preisschilds (14) angeordnet sind.

8. Präsentationsvorrichtung nach einem der Ansprüche 1 bis 7,
dadurch gekennzeichnet,
daß der Haltekörper (30) Mittel (33, 34) zur Arretierung im Bodenkörper (3) aufweist.

9. Präsentationsvorrichtung nach einem der Ansprüche 1 bis 8,
dadurch gekennzeichnet,
daß der Haltekörper (1, 20, 30, 40) im Bereich der ersten Kammer (10) Außenanschläge (8, 9) zum Anschlag am Bodenkörper (3) aufweist.

10. Präsentationsvorrichtung nach einem der Ansprüche 1 bis 9,
dadurch gekennzeichnet,
daß die Außenschmalseiten der Schenkel (1, 20, 30, 40) im Bereich der ersten Kammer (10) gerundet sind (7).

11. Präsentationsvorrichtung nach einem der Ansprüche 1 bis 10,
dadurch gekennzeichnet,
daß der Haltekörper (1, 20, 30, 40) aus Kunststoff besteht und die Gelenkstelle der beiden Schenkel durch ein Filmscharnier (6, 6') gebildet ist.
